# EUROPÄISCHE PATENTSCHRIFT

(11) **EP 3 715 009 B1**
(45) Veröffentlichungstag und Bekanntmachung des Hinweises auf die Patenterteilung: **08.10.2025**
(21) Anmeldenummer: 20166208.7
(22) Anmeldetag: 27.03.2020
(51) Int. Cl.: B21F 23/00, B21F 27/10, B21F 27/20

(54) **VERFAHREN ZUM HERSTELLEN VON BEWEHRUNGSMATTEN**
PROCESS FOR PRODUCING REINFORCEMENT MATS
PROCÉDÉ DE FABRICATION DE GRILLAGE FORMANT ARMATURE

(30) Priorität: 28.03.2019 AT 502722019
(43) Veröffentlichungstag der Anmeldung: 30.09.2020
(73) Patentinhaber: apilion machines + services GmbH, 77694 Kehl (DE)
(72) Erfinder: Rapperstorfer, Hubert, 4652 Steinerkirchen (AT)
(74) Vertreter: Paustian & Partner Patentanwälte mbB

(56) Entgegenhaltungen:
- EP-A1- 0 482 842
- EP-A1- 1 704 941
- EP-B1- 0 674 553
- EP-B1- 0 733 416
- WO-A1-2017/143375
- WO-A1-2018/158790
- WO-A1-2018/225108
- JP-A- H05 116 726
- JP-A- H06 126 463
- US-A- 3 597 568
- THECAGEMAKER: "Mini mesh welding plant", 12 February 2013 (2013-02-12), XP093024146, Retrieved from the Internet <URL:https://www.youtube.com/watch?v=C1Y7fmST7do&t=12s> [retrieved on 20230215]

## Beschreibung

Die Erfindung betrifft ein Verfahren zum Herstellen von Bewehrungsmatten.

Aus der EP1704941A1 (Basis für den Oberbegriff des Anspruchs 1) , der DE29518140U1, der DE29615026U1, der DE29714109U1 der DE29714110U1, der WO2017041122A1 und der WO2018007836A1 sind diverse Mattenschweißanlagen bekannt. Die bekannten Mattenschweißanlagen weisen den Nachteil auf, dass es nicht möglich ist, auf diesen Mattenschweißanlagen individuelle Bewehrungsmatten mit Aussparungen herzustellen.

Aufgabe der vorliegenden Erfindung war es, die Nachteile des Standes der Technik zu überwinden und ein Verfahren zum Herstellen von Bewehrungsmatten zur Verfügung zu stellen, mittels der individuelle Bewehrungsmatten mit frei wählbaren Ausnehmungen bzw. Stababständen hergestellt werden können.

Diese Aufgabe wird durch ein Verfahren gemäß den Ansprüchen gelöst Erfindungsgemäß ist ein Verfahren zum Herstellen von Bewehrungsmatten unter Verwendung einer Mattenschweißanlage vorgesehen. Die Mattenschweißanlage umfasst eine Stabschweißvorrichtung, eine Stabfördervorrichtung für Längsstäbe und einer Querstablegevorrichtung. Das Verfahren umfasst nach einem ersten Schritt des Positionierens von Längsstäben auf der Stabfördervorrichtung, folgende Verfahrensschritte:
- Verschieben der Längsstäbe mittels der Stabfördervorrichtung, sodass eine gewünschte Schweißstelle zumindest eines der Längsstäbe mit einem Querstab im Arbeitsbereich der Stabschweißvorrichtung positioniert wird;
- Positionieren zumindest eines Querstabes mittels einem Gelenkarmroboter der Querstablegevorrichtung;
- Verschweißen des Querstabes mit zumindest einem der Längsstäbe mittels der Stabschweißvorrichtung. Wobei während des Verschweißens der zumindest eine Querstab weiterhin mittels dem Gelenkarmroboter gehalten wird, und wobei die Längsstäbe mittels der Stabfördervorrichtung hauptsächlich in Förderrichtung gefördert werden und in einzelnen Verfahrensschritten entgegen der Förderrichtung gefördert werden.

Das Verfahren weist den Vorteil auf, dass durch die angegebenen Verfahrensschritte Bewehrungsmatten in Einzelteilproduktion gefertigt werden können, wobei jede Bewehrungsmatte ein unterschiedliches Design aufweisen kann. Dies wird durch den Einsatz des Gelenkarmroboters erreicht, welcher die Querstäbe zur Stabschweißvorrichtung zuführen kann. Hierbei kann die Stabschweißvorrichtung in Förderrichtung gesehen unverschiebbar an der Mattenschweißanlage anordnet sein. Mit anderen Worten ausgedrückt, werden die Querstäbe in Förderrichtung gesehen relativ zur Mattenschweißanlage immer an derselben Position mit den Längsstäben verschweißt, wobei die Längsstäbe mittels der Stabfördervorrichtung an der Stabschweißvorrichtung positioniert werden.

Nach dem Verschweißen des Querstabes mit dem Längsstab wird vorteilhafterweise der Querstab vom Gelenkarmroboter losgelassen und ein neuer Querstab wird mittels des Gelenkarmroboters positioniert und die Längsstäbe werden mittels der Stabfördervorrichtung hauptsächlich in Förderrichtung vorgeschoben, sodass eine gewünschte Schweißstelle des Längsstabes mit dem nächsten Querstab im Arbeitsbereich der Stabschweißvorrichtung positioniert wird.

Insbesondere kann es vorteilhaft sein, wenn an einem ersten Fördermittel der Stabfördervorrichtung die Längsstäbe positioniert werden und an ein zweites, nachgeschaltetes Fördermittel übergeben werden, wobei das zweite Fördermittel zum Positionieren der Längsstäbe in der Stabschweißvorrichtung dient und unabhängig vom ersten Fördermittel angetrieben wird.

Darüber hinaus kann vorgesehen sein, dass mittels des Gelenkarmroboters der Querstablegevorrichtung zwei Querstäbe gleichzeitig aufgenommen werden. Insbesondere können hierbei zwei kürzere Querstäbe aufgenommen werden, um beispielsweise eine Aussparung für eine Türe oder ein Fenster erzeugen zu können.

Ferner kann vorgesehen sein, dass der Querstab mittels des Gelenkarmroboters der Querstablegevorrichtung in einem vom rechten Winkel abweichenden Winkel zu den Längsstäben positioniert wird. Derart positionierte Querstäbe können beispielsweise zur Verstrebung der Bewehrungsmatte dienen.

Die Stabfördervorrichtung dient nicht nur zum Fördern von Metallstäben, sondern auch zum Fördern von Produkten, welche Metallstäbe umfassen. Dies können beispielsweise Bewehrungsmatten, Gitterträger, dreidimensionale Bewehrungselemente, wie sie in der AT516118B1 beschrieben sind, und dergleichen sein.

Zum besseren Verständnis des erfindungsgemäßen Verfahrens wird dieses anhand der nachfolgenden Figuren in Zusammenschau mit der Funktionsweise einer Mattenschweißanlage näher erläutert.

Es zeigen jeweils in stark vereinfachter, schematischer Darstellung:
- Fig. 1: eine Mattenschweißanlage in einer perspektivischen Ansicht;
- Fig. 2: eine Mattenschweißanlage mit zwei hintereinander angeordneten Fördermitteln in einer Seitenansicht;
- Fig. 3: eine Draufsicht eines möglichen Layouts der Mattenfertigungsanlage;
- Fig. 4: eine perspektivische Ansicht eines Fördermittels;
- Fig. 5: eine Seitenansicht eines Fördermittels mit einer Auflageleiste;
- Fig. 6: eine perspektivische Ansicht einer Stabfördervorrichtung mit mehreren Fördermitteln;
- Fig. 7: eine Mattenschweißanlage in einer perspektivischen Ansicht;
- Fig. 8: ein Ausführungsbeispiel eines Gelenkarmroboterpaares.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt eine Mattenschweißanlage 1 zur Herstellung von Bewehrungsmatten 2. Die Bewehrungsmatten 2 weisen Längsstäbe 3 und Querstäbe 4 auf. Die Längsstäbe 3 und die Querstäbe 4 können aus einem Bewehrungsstahl gefertigt sein.

Insbesondere können die Längsstäbe 3 und die Querstäbe 4 im Allgemeinen als Metallstab 5 bezeichnet werden. Die allgemeine Bezeichnung Metallstab 5 umfasst auch weitere Stäbe, welche nicht aus einem Bewehrungsstahl gefertigt sind.

Die Längsstäbe 3 und die Querstäbe 4 werden mittels der Mattenschweißanlage 1 zu einer Bewehrungsmatte 2 verschweißt.

Die Mattenschweißanlage 1 umfasst eine Stabfördervorrichtung 6, auf welche die Längsstäbe 3 aufgelegt werden und einer Stabschweißvorrichtung 7 zugeführt werden. Weiters umfasst die Mattenschweißanlage 1 eine Querstablegevorrichtung 8 welche zum Zuführen der Querstäbe 4 zur Stabschweißvorrichtung 7 dient. Insbesondere können mittels der Querstablegevorrichtung 8 die Querstäbe 4 unabhängig von der Stabfördervorrichtung 6 der Stabschweißvorrichtung 7 zugeführt werden.

Die Stabfördervorrichtung 6 umfasst ein Fördermittel 9, welches eine erste Umlenkstation 10 und eine zweite Umlenkstation 11 aufweist. Um die beiden Umlenkstationen 10, 11 ist ein Zugmittel 12 herumgeführt, welches umlaufend an den Umlenkstationen 10, 11 angeordnet ist. Das Zugmittel 12 kann in einer allgemeinen Ausführungsvariante beispielsweise als Förderband ausgebildet sein. Eine spezielle Ausführungsvariante des Fördermittels 9 wird in weiterer Folge in Fig. 4. noch detailliert beschrieben. Die erste Umlenkstation 10 und/oder die zweite Umlenkstation 11 können mittels eines Antriebsmotors angetrieben sein.

Durch den beschriebenen Aufbau des Fördermittels 9 weist dieses eine Förderrichtung 13 auf. Die Längsstäbe 3 werden so auf das Fördermittel 9 aufgelegt, dass sie in deren Längserstreckung parallel zur Förderrichtung 13 ausgerichtet sind.

Die Stabschweißvorrichtung 7 weist ein Portal 14 auf, an welchem zumindest zwei einander gegenüberliegende Schweißköpfe 15 angeordnet sind, welche ein Schweißkopfpaar bilden. Die Schweißköpfe 15 sind in einer 90° zur Förderrichtung 13 ausgerichteten Querrichtung 16 verschiebbar. Natürlich ist es auch denkbar, dass mehrere einander gegenüberliegende Schweißköpfe 15 ausgebildet sind, welche mehrere Schweißkopfpaare bilden.

Eine exakte Beschreibung der Stabschweißvorrichtung 7 bzw. deren Ausprägungsvarianten ist in der österreichischen Patentanmeldung mit dem Aktenzeichen A 50075/2018 angeführt.

Die Querstablegevorrichtung 8 umfasst einen Gelenkarmroboter 17 der zum Manipulieren der Querstäbe 4 dient. Der Gelenkarmroboter 17 weist einen Greifkopf 18 auf, welcher an einem Ende des Roboteraufbaues angeordnet ist und zum Greifen der Querstäbe 4 dient. Insbesondere kann vorgesehen sein, dass der Greifkopf 18 mehrere Greifer 19 aufweist, welche in einem Abstand G 20 zueinander beabstandet angeordnet sind.

Weiters kann eine Profilschiene 21 vorgesehen sein, welche mit dem Gelenkarmroboter 17 gekoppelt ist und an welcher die einzelnen Greifer 19 angeordnet sind. Insbesondere kann vorgesehen sein, dass die Greifer 19 mittels Abstandhalter 22 an der Profilschiene 21 angeordnet sind. Die Profilschiene 21 kann beispielsweise aus einem Aluminiumprofil gebildet sein, welches eine geringe Masse aufweist.

Durch die Verwendung von mehreren Greifern 19 kann eine Biegung der Querstäbe 4 durch deren eigene Masse weitestgehend unterbunden werden. Insbesondere kann vorgesehen sein, dass die Querstäbe 4 mittels dem Gelenkarmroboter 17 einzeln aufgenommen werden können und im Bereich der Stabschweißvorrichtung 7 positioniert werden können.

Weiters kann eine Querstabfördervorrichtung 23 vorgesehen sein, welche im Aktionsbereich des Gelenkarmroboters 17 angeordnet ist und zum Zufördern der Querstäbe 4 dient. Im vorliegenden Ausführungsbeispiel weist die Querstabförder-vorrichtung 23 eine Förderrichtung 24 auf, welche parallel zur Förderrichtung 13 des Fördermittels 9 ausgerichtet ist.

In anderen nicht dargestellten Ausführungsbeispielen kann natürlich auch vorgesehen sein, dass die Querstabfördervorrichtung 23 anders als hier beschrieben positioniert bzw. ausgerichtet ist.

Anhand der Fig. 1 wird ein möglicher Verfahrensablauf zum Betrieb der Mattenschweißanlage 1 beschrieben.

In einem ersten Verfahrensschritt werden die Längsstäbe 3 auf das Fördermittel 9 aufgelegt. Dies kann beispielsweise mit einem schematisch dargestellten Hebemittel 25 erfolgen.

Die auf einer Auflagefläche 26 des Fördermittels 9 aufgelegten Längsstäbe 3 werden in einem weiteren Verfahrensschritt mittels dem Fördermittel 9 zur Stabschweißvorrichtung 7 transportiert. Parallel dazu wird mittels der Querstablegevorrichtung 8 ein Querstab 4 von der Querstabfördervorrichtung 23 entnommen und mittels dem Greifkopf 18 ebenfalls im Bereich der Stabschweißvorrichtung 7 positioniert.

Wenn sowohl die Längsstäbe 3 als auch der mittels dem Greifkopf 18 positionierte Querstab 4 ihre vorgesehene Schweißposition im Bereich der Stabschweißvorrichtung 7 erreicht haben, kann der Querstab 4 mittels der Schweißköpfe 15, insbesonders jeweils mittels zweier Schweißköpfe eines Schweißkopfpaares mit den Längsstäben 3 verschweißt werden.

Hierbei können mehrere Schweißkopfpaare mit einander gegenüberliegenden Schweißköpfen 15 vorgesehen sein, mittels welcher parallel zueinander mehrere Schweißvorgänge durchgeführt werden können.

Jeweils nach erfolgter Schweißung des Querstabes 4 mit einem der Längsstäbe 3 können die Schweißköpfe 15 paarweise in Querrichtung 16 verschoben werden, um den Querstab 4 mit einem weiteren Längsstab 3 verschweißen zu können.

Wenn der Querstab 4 an einer vordefinierten Anzahl von Schweißpunkten mit den Längsstäben 3 verschweißt ist und somit eine ausreichende Lagestabilität aufweist, können die Greifer 19 geöffnet werden und der Greifkopf 18 zur Querstabfördervorrichtung 23 bewegt werden, um einen neuen Querstab 4 aufnehmen zu können.

Parallel dazu können analog zu den bereits beschriebenen Verfahrensschritten die Schweißköpfe 15 in Querrichtung 16 verschoben werden, um weitere Längsstäbe 3 mit dem bereits teilweise verschweißten Querstab 4 verschweißen zu können.

Wenn der Querstab 4 an allen vorgesehenen Punkten mit den Längsstäben 3 verschweißt ist, können die Längsstäbe 3 mittels dem Fördermittel 9 vorgeschoben werden, bis eine weitere gewünschte Schweißposition erreicht ist. Parallel dazu kann der bereits aufgenommene weitere Querstab 4 mittels der Querstablegevor-richtung 8 im Bereich der Schweißvorrichtung 7 positioniert werden, um diesen ebenfalls verschweißen zu können.

Durch den Aufbau der Mattenschweißanlage 1 können Bewehrungsmatten 2 flexibel hergestellt werden, wobei ein flexibler Abstand der einzelnen Längsstäbe 3 bzw. Querstäbe 4 zueinander eingestellt werden kann.

Weiters kann vorgesehen sein, dass sich einzelne Längsstäbe 3 bzw. Querstäbe 4 nicht über die gesamte Länge bzw. Breite der Bewehrungsmatte 2 erstrecken, sondern dass durch segmentierte oder kürzere Längsstäbe 3 bzw. Querstäbe 4 Ausnehmungen in der Bewehrungsmatte 2 realisiert werden. Durch den beschriebenen Aufbau des Fördermittels 9 ist es nicht notwendig, dass die Stabschweißvorrichtung 7 in Förderrichtung 13 des Fördermittels 9 bewegt wird. Durch diese Maßnahme kann der Aufbau der Mattenschweißanlage 1 möglichst einfach gehalten werden.

Wie aus Fig. 1 weiters ersichtlich, kann vorgesehen sein, dass eine Basis 27 des Gelenkarmroboters 17 in Querrichtung 16 gesehen seitlich neben dem Fördermittel 9 angeordnet ist.

Fig. 2 zeigt eine weitere und gegebenenfalls für sich eigenständige Ausführungsform der Mattenschweißanlage 1 in einer schematischen Seitenansicht.

Wie aus Fig. 2 ersichtlich, kann vorgesehen sein, dass die Stabfördervorrichtung 6 zum Zufördern der Längsstäbe 3 zur Stabschweißvorrichtung 7 mehrere hintereinander angeordnete Fördermittel 9 aufweist, welche unabhängig voneinander an-treibbar sind. Durch diese Maßnahme kann die gerade in der Stabschweißvorrichtung befindliche Bewehrungsmatte 2 verschweißt werden, wobei die obig beschriebenen Verfahrensschritte ausgeführt werden können. Hierbei kann der Vorschub der aktuell zu verschweißenden Längsstäbe 3 mit jenem Fördermittel 9 bewerkstelligt werden, welches der Stabschweißvorrichtung 7 nächstliegend angeordnet ist.

Parallel dazu können mittels der weiteren Fördermittel 9 oder dem weiteren Fördermittel 9 bereits weitere Längsstäbe 3 für eine weitere Bewehrungsmatte 2 bereitgestellt werden. Die weiteren Längsstäbe 3 können hierbei unabhängig von den ersten Längsstäben 3 in Förderrichtung 13 verschoben werden.

Weiters kann vorgesehen sein, dass zumindest einzelne der Fördermittel 9 in Förderrichtung 13 verschiebbar sind. Dadurch kann der Abstand zwischen den einzelnen Fördermitteln 9 variiert werden.

Weiters kann eine Abzugsvorrichtung 28 vorgesehen sein, welche zum Abtransport der bereits verschweißen Bewehrungsmatte 2 dient. Die Abzugsvorrichtung 28 kann an der zur Stabfördervorrichtung 6 gegenüberliegenden Seite der Stabschweißvorrichtung 7 angeordnet sein. Insbesondere kann vorgesehen sein, dass die Abzugsvorrichtung 28 ein Abzugsfördermittel 29 aufweist, welches gleich wie die Fördermittel 9 ausgebildet sein kann.

Fig. 3 zeigt in einer schematischen Draufsicht eine Mattenfertigungsanlage 30 in welcher die Mattenschweißanlage 1 integriert ist, wobei wiederum für gleiche Teile gleiche Bezugszeichen bzw. Bauteilbezeichnungen wie in den vorangegangenen Figuren verwendet werden. Um unnötige Wiederholungen zu vermeiden, wird auf die detaillierte Beschreibung in den vorangegangenen Figuren hingewiesen bzw. Bezug genommen.

Die Mattenfertigungsanlage 30 umfasst eine Aufnahme für mehrere Rohmaterialrollen 31 auf welchen das Rohmaterial der Metallstäbe 5, insbesondere der Längsstäbe 3 bzw. Querstäbe 4 aufgerollt ist. Der Metallstab 5 wird von der Rohmaterialrolle 31 abgezogen und in einer Richtanlage 32 geradegerichtet. In einer Ablängvorrichtung 33 werden dann die einzelnen Längsstäbe 3 bzw. Querstäbe 4 entsprechend ihrer vorgesehenen Länge abgelängt. Die einzelnen Längsstäbe 3 bzw. Querstäbe 4 werden in einem Stabmagazin 34 aufgenommen, wo sie vereinzelt und zur weiteren Verarbeitung bereitgestellt werden können. Anschließend können die einzelnen Längsstäbe 3 bzw. Querstäbe 4 mittels dem Hebemittel 25 vom Stabmagazin 34 zur Stabfördervorrichtung 6 bzw. zur Querstabfördervorrichtung 23 transportiert werden. Dort können sie, wie schon beschrieben, mittels der Mattenschweißanlage 1 zu einer Bewehrungsmatte 2 verschweißt werden.

Fig. 4 zeigt ein Ausführungsbeispiel eines Fördermittels 9 in einer perspektivischen Ansicht. Zur übersichtlichen Darstellung wurde das Fördermittel 9 mit einer geringen Breite dargestellt. Es ist jedoch selbstverständlich, dass das Fördermittel 9 eine größere Breite aufweisen kann.

Wie aus Fig. 4 ersichtlich, kann vorgesehen sein, dass das Fördermittel 9 ein erstes Zugmittel 35 und ein zweites Zugmittel 36 umfasst, welche die erste Umlenkstation 10 bzw. die zweite Umlenkstation 11 umschlingen.

In der Ansicht nach Fig.13 ist aus Gründen der Übersichtlichkeit die zweite Umlenkstation 11 nicht dargestellt. Die erste Umlenkstation 10 und/oder die zweite Umlenkstation 11 können einen Antrieb aufweisen.

Die beiden Umlenkstationen 10, 11 sind in einem Abstand A 37 zueinander beabstandet. Weiters sind mehrere Auflageleisten 40 ausgebildet, welche sich in Querrichtung 16 des Fördermittels 9 erstrecken.

Der Übersichtlichkeit halber sind in Fig. 4 nur zwei der Auflageleisten 40 dargestellt, es sei jedoch erwähnt, dass üblicherweise eine Vielzahl von Auflageleisten 40 in einem periodischen Abstand zueinander angeordnet sind. Die Auflageleisten 40 sind jeweils mit dem ersten Zugmittel 35 und mit dem zweiten Zugmittel 36 gekoppelt bzw. mit diesem verbunden.

Im vorliegenden Ausführungsbeispiel ist vorgesehen, dass das erste Zugmittel 35 bzw. das zweite Zugmittel 36 als Gliederkette 41 ausgebildet sind. Hierbei sind ein erstes Zahnrad 38 und ein zweites Zahnrad 39 vorgesehen, welche zur Umlenkung des ersten Zugmittels 35 bzw. des zweiten Zugmittels 36 dienen. Die beiden Zahnräder 38, 39 sind an einer Welle 42 angeordnet, mittels welcher die beiden Zahnräder 38, 39 miteinander drehmomentengekoppelt sind. Die beiden Zahnräder 38, 39 und somit auch die beiden Zugmittel 35, 36 sind in einem Abstand B 43 zueinander angeordnet. Die Länge der Auflageleiste 40 beträgt somit zumindest die des Abstandes B 43.

In einem weiteren, nicht dargestellten Ausführungsbeispiel kann auch vorgesehen sein, dass das erste Zugmittel 35 bzw. das zweite Zugmittel 36 beispielsweise durch einen umlaufenden Zahnriemen, oder ein umlaufendes Seil gebildet werden.

Wie aus Fig. 4 weiters ersichtlich, kann vorgesehen sein, dass an zumindest einzelnen Gliedern 44 der Gliederkette 41 eine oder mehrere Befestigungslaschen 45 ausgebildet sind, wobei die Auflageleisten 40 mittels Befestigungsmittel 46 mit den Befestigungslaschen 45 gekoppelt sein können. Die Befestigungsmittel 46 können hierbei in Form von Schrauben ausgeführt sein. Natürlich ist es auch denkbar, dass die Auflageleisten 40 durch eine sonstige Verbindung mit den Befestigungslaschen 45 gekoppelt sein können. Weiters ist es auch denkbar, dass die Auflageleisten 40 mittels Klemmen mit den einzelnen Gliedern 44 der Gliederkette 41 verbunden sein können. In wieder einer anderen Ausführungsvariante ist es auch denkbar, dass die Auflageleisten 40 mittels einer Schweißverbindung mit den Befestigungslaschen 45 gekoppelt sein können.

Wie aus Fig. 4 weiters ersichtlich, kann vorgesehen sein, dass die Auflageleisten 40 U-förmig ausgebildet sind, wobei eine Basis 47 ausgebildet ist, an welche zwei Schenkel 48 anschließen. Die Basis 47 kann zur Befestigung der Auflageleisten 40 an den Zugmitteln 35, 36 dienen. Insbesondere kann vorgesehen sein, dass die Basis 47 den beiden Zugmitteln 35, 36 zugewandt ist. Die Schenkel 48 können die Auflagefläche 26 zur Aufnahme der Metallstäbe 5 aufweisen.

Insbesondere kann vorgesehen sein, dass an den Schenkeln 48 der Auflageleiste 40 Positionierkerben 49 ausgebildet sind, welche zur Aufnahme der Metallstäbe 5 dienen. Die Positionierkerben 49 können in einem Rasterabstand 50 relativ zueinander beabstandet sein. Der Rasterabstand 50 wird vorzugsweise so gewählt, dass eine möglichst große Anzahl an verschiedenen Bewehrungsmatten 2 mit unterschiedlichen Teilungen an der Auflageleiste 40 aufgenommen werden können.

Weiters ist an der Auflageleiste 40 zumindest ein Magnet 51 vorgesehen, welcher zum Fixieren der Metallstäbe 5 dient. Der Magnet 51 kann insbesondere zwischen den beiden Schenkeln 48 der Auflageleiste 40 angeordnet sein. Insbesondere kann vorgesehen sein, dass der Magnet 51 an der Basis 47 befestigt ist.

In einem Ausführungsbeispiel kann vorgesehen sein, dass der Magnet 51 mittels einem Kunstharz zwischen die beiden Schenkel 48 eingegossen ist.

Weiters kann vorgesehen sein, dass mehrere Magnete 51 in Querrichtung 16 zueinander beabstandet an der Auflageleiste 40 angeordnet sind. Insbesondere kann hierbei vorgesehen sein, dass je Positionierkerbe 49 ein Magnet 51 ausgebildet ist.

In einer alternativen Ausführungsvariante kann auch vorgesehen sein, dass ein Magnet 51 vorgesehen ist, welcher sich über den gesamten Bereich der Positionierkerben 49 erstreckt.

Wenn das Fördermittel 9 eine geringe Breite aufweist, so können zwei Zugmittel 35, 36 ausreichend sein.

In einem weiteren, nicht dargestellten Ausführungsbeispiel kann auch vorgesehen sein, dass über die Breite der Stabfördervorrichtung 6 verteilt, mehrere Zugmittel 35, 36 ausgebildet sind. Zwischen den einzelnen Zahnrädern 38, 39 kann an der Welle 42 eine Lagerung 52 ausgebildet sein. Alternativ oder zusätzlich kann auch außenliegend zu den Zahnrädern 38, 39 an der Welle 42 eine Lagerung 52 ausgebildet sein.

Fig. 5 zeigt eine Seitenansicht eines weiteren Ausführungsbeispiels eines Fördermittels 9. Wie aus Fig. 5 ersichtlich, kann vorgesehen sein, dass das erste Zahnrad 38 der ersten Umlenkstation 10 und das erste Zahnrad 38 der zweiten Umlenkstation 11 bzw. das zweite Zahnrad 39 der ersten Umlenkstation 10 und das zweite Zahnrad 39 der zweiten Umlenkstation 11 auf einem Niveau angeordnet sind und somit eine Achsebene 53 ausbilden.

Weiters kann eine Unterlagsleiste 54 ausgebildet sein, welche zwischen dem ersten Zahnrad 38 der ersten Umlenkstation 10 und dem ersten Zahnrad 38 der zweiten Umlenkstation 11 bzw. zwischen dem zweiten Zahnrad 39 der ersten Umlenk-station 10 und dem zweiten Zahnrad 39 der zweiten Umlenkstation 11 angeordnet ist.

Die Unterlagsleiste 54 kann derart positioniert sein, dass das erste Zugmittel 35 bzw. das zweite Zugmittel 36 im Bereich zwischen den ersten Zahnrädern 38 bzw. zwischen den zweiten Zahnrädern 39 an der Unterlagsleiste 54 aufliegen und somit in diesem Bereich mittels der Unterlagsleiste 54 angehoben werden.

Insbesondere kann vorgesehen sein, dass das Zugmittel 35, 36 im Bereich der Unterlagsleiste 54 in einem ersten Abstand 55 von der Achsebene 53 beabstandet angeordnet ist. Im Bereich des Zahnrades 38, 39 kann das Zugmittel 35, 36 in einem zweiten Abstand 56 von der Achsebene 53 beabstandet angeordnet sein. Insbesondere kann vorgesehen sein, dass der erste Abstand 55 größer ist als der zweite Abstand 56. Mit anderen Worten ausgedrückt, können die Zugmittel 35, 36 mittels der Unterlagsleisten 54 gegenüber den Zahnrädern 38, 39 von der Achsebene 53 abgehoben werden.

Durch diese Maßnahme kann unterbunden werden, dass beim Umlauf der Auflageleisten 40 am Übergang zum Zahnrad 38, 39 nicht durch die Umlenkung der Auflageleiste 40 ein Schenkel 48 abgehoben wird, wodurch der Metallstab 5 angehoben werden würde. Somit kann durch diese Maßnahme ein unerwünschtes Anheben der Metallstäbe 5 im Bereich der Zahnräder 38, 39 unterbunden werden.

Insbesondere kann vorgesehen sein, dass an der Unterlagsleiste 54 eine Anschrägung 57 ausgebildet ist, welche für einen sanften Übergang des Zugmittels 35, 36 zwischen dem Zahnrad 38, 39 und der Unterlagsleiste 54 dient.

Der beschriebene Aufbau des Fördermittels 9 kann zusätzlich zur Stabfördervorrichtung 6 auch bei der Abzugsvorrichtung 28 respektive dem Abzugsfördermittel 29 bzw. bei der Querstabfördervorrichtung 23 ausgebildet sein.

Weiters ist es natürlich auch denkbar, dass sonstige Fördervorrichtungen das beschriebene Fördermittel 9 aufweisen.

Fig. 6 zeigt eine perspektivische Ansicht eines Ausführungsbeispiels einer Stabfördervorrichtung 6 mit mehreren hintereinander angeordneten Fördermitteln 9.

Fig. 7 zeigt ein weiteres Ausführungsbeispiel der Mattenschweißanlage 1.

Wie aus Fig. 7 ersichtlich, kann vorgesehen sein, dass ein zweiter Gelenkarmroboter 58 ausgebildet ist, welcher eine zweite Greiferaufnahme 59 aufweist. Die zweite Greiferaufnahme 59 kann an der Unterseite der Stabfördervorrichtung 6 angeordnet sein. Bei einem derartigen Ausführungsbeispiel können einzelne Querstäbe 4 mittels dem Gelenkarmroboter 17 an der Oberseite der Stabfördervorrichtung 6 angedient werden und weitere Querstäbe 4 mittels dem zweiten Gelenkarmroboter 58 an der Unterseite der Stabfördervorrichtung 6 angedient werden.

Insbesondere kann vorgesehen sein, dass der zweite Gelenkarmroboter 58 eine zweite Greiferaufnahme 59 aufweist, welche zur Aufnahme der Querstäbe 4 dient.

Weiters kann eine weitere Querstabfördervorrichtung 60 ausgebildet sein, welche zum Zufördern der Querstäbe 4 zum zweiten Gelenkarmroboter 58, insbesondere zur zweiten Greiferaufnahme 59 dient. Die weitere Querstabfördervorrichtung 60 ist ebenfalls unterhalb der Stabfördervorrichtung 6 angeordnet. Der zweite Gelenkarmroboter 58 und die weitere Querstabfördervorrichtung 60 sind so zueinander positioniert, dass die Querstäbe 4 mittels der zweiten Greiferaufnahme 59 bzw. den daran angeordneten Greifern von der weiteren Querstabfördervorrichtung 60 abgenommen werden können und im Bereich des Portales 14 positioniert werden zu können, um die Querstäbe 4 mit den Längsstäben 3 verschweißen zu können.

Insbesondere können die Querstäbe 4 mittels des zweiten Gelenkarmroboters 58 an der Unterseite er Längsstäbe 3 positioniert werden.

Fig. 8 zeigt ein Ausführungsbeispiel eines Gelenkarmroboterpaares 61, welches zwei Gelenkarmroboter 17 aufweist, die beide mit der Profilschien 21 gekoppelt sind. Insbesondere ist einer der Gelenkarmroboter 17 mit der ersten Seite der Profilschiene 21 gekoppelt und ein zweiter der Gelenkarmroboter 17 mit der zweiten Seite der Profilschiene 21 gekoppelt. Durch diese Maßnahme kann die von der Profilschiene 21 aufzunehmende Traglast erhöht werden bzw. die Positioniergenauigkeit der Querstäbe 4 verbessert werden.

Das in Fig. 8 beschriebene Ausführungsbeispiel des Gelenkarmroboterpaares 61 kann natürlich nicht nur für den Gelenkarmroboter 17 angewendet werden, sondern ist es auch denkbar, dass zwei zweite Gelenkarmroboter 58 zu einem Gelenkarmroboterpaar 61 zusammengeschlossen sind. Hierbei sind beide zweiten Gelenkarmroboter 58 mit der zweiten Greiferaufnahme 59 gekoppelt. Die Profilschiene 21 bzw. die zweite Greiferaufnahme 59 kann um eine Längsachse drehbar mit dem Gelenkarmroboter 17, 58 gekoppelt sein, sodass die Querstäbe 4 in verschiedensten Positionen gehalten werden können.

Der Schutzbereich ist durch die Ansprüche bestimmt. Die Beschreibung und die Zeichnungen sind jedoch zur Auslegung der Ansprüche heranzuziehen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenliste

| | | | |
|---|---|---|---|
| 1 | Mattenschweißanlage | 30 | Mattenfertigungsanlage |
| 2 | Bewehrungsmatte | 31 | Rohmaterialrolle |
| 3 | Längsstab | 32 | Richtanlage |
| 4 | Querstab | 33 | Ablängvorrichtung |
| 5 | Metallstab | 34 | Stabmagazin |
| 6 | Stabfördervorrichtung | 35 | erstes Zugmittel |
| 7 | Stabschweißvorrichtung | 36 | zweites Zugmittel |
| 8 | Querstablegevorrichtung | 37 | Abstand A |
| 9 | Fördermittel | 38 | erstes Zahnrad |
| 10 | erste Umlenkstation | 39 | zweites Zahnrad |
| 11 | zweite Umlenkstation | 40 | Auflageleiste |
| 12 | Zugmittel | 41 | Gliederkette |
| 13 | Förderrichtung Fördermittel | 42 | Welle |
| 14 | Portal | 43 | Abstand B |
| 15 | Schweißkopf | 44 | Glied |
| 16 | Querrichtung | 45 | Befestigungslasche |
| 17 | Gelenkarmroboter | 46 | Befestigungsmittel |
| 18 | Greifkopf | 47 | Basis |
| 19 | Greifer | 48 | Schenkel |
| 20 | Abstand G | 49 | Positionierkerbe |
| 21 | Profilschiene | 50 | Rasterabstand |
| 22 | Abstandhalter | 51 | Magnet |
| 23 | Querstabfördervorrichtung | 52 | Lagerung |
| 24 | Förderrichtung Querstabfördervorrichtung | 53 | Achsebene |
| | | 54 | Unterlagsleiste |
| 25 | Hebemittel | 55 | erster Abstand |
| 26 | Auflagefläche | 56 | zweiter Abstand |
| 27 | Basis | 57 | Anschrägung |
| 28 | Abzugsvorrichtung | 58 | zweiter Gelenkarmroboter |
| 29 | Abzugsfördermittel | 59 | zweite Greiferaufnahme |
| 60 | weitere Querstabfördervorrichtung | 61 | Gelenkarmroboterpaar |

## Patentansprüche

1. Verfahren zum Herstellen von Bewehrungsmatten (2) unter Verwendung einer Mattenschweißanlage (1) mit einer Stabschweißvorrichtung (7), einer Stabfördervorrichtung (6) für Längsstäbe (3) und einer Querstablegevorrichtung (8), umfassend, nach einem ersten Schritt des Positionierens von Längsstäben (3) auf der Stabfördervorrichtung (6), folgende Verfahrensschritte
- Verschieben der Längsstäbe (3) mittels der Stabfördervorrichtung (6), sodass eine gewünschte Schweißstelle zumindest eines der Längsstäbe (3) mit einem Querstab (4) im Arbeitsbereich der Stabschweißvorrichtung (7) positioniert wird;
- Positionieren zumindest eines Querstabes (4) mittels einem Gelenkarmroboter (17) der Querstablegevorrichtung (8);
- Verschweißen des Querstabes (4) mit zumindest einem der Längsstäbe (3) mittels der Stabschweißvorrichtung (7),
**dadurch gekennzeichnet, dass**:
- während des Verschweißens der zumindest eine Querstab (4) weiterhin mittels dem Gelenkarmroboter (17) gehalten wird,
- die Längsstäbe (3) mittels der Stabfördervorrichtung (6) hauptsächlich in Förderrichtung (13) gefördert werden und in einzelnen Verfahrensschritten entgegen der Förderrichtung (13) gefördert werden.

2. Verfahren nach Anspruch 1, **dadurch gekennzeichnet, dass** an einem ersten Fördermittel (9) der Stabfördervorrichtung (6) die Längsstäbe (3) positioniert werden und an ein zweites,
nachgeschaltetes Fördermittel (9) übergeben werden, wobei das zweite Fördermittel (9) zum Positionieren der Längsstäbe (3) in der Stabschweißvorrichtung (7) dient und unabhängig vom ersten Fördermittel (9) angetrieben wird.

3. Verfahren nach einem der Ansprüche 1 oder 2, **dadurch gekennzeichnet, dass** mittels des Gelenkarmroboters (17) der Querstablegevorrichtung (8) zwei Querstäbe (4) gleichzeitig aufgenommen werden.

4. Verfahren nach einem der Ansprüche 1 bis 3, **dadurch gekennzeichnet, dass** der Querstab (4) mittels des Gelenkarmroboters (17) der Querstablegevorrichtung (8) in einem vom rechten Winkel abweichenden Winkel zu den Längsstäben (3) positioniert wird.

## Claims

1. Method for manufacturing reinforcement meshes (2) using a mesh welding machine (1) with a bar welding device (7), a bar conveyor (6) for longitudinal bars (3) and a crossbar laying device (8), comprising, after a first step of positioning longitudinal bars (3) on the bar conveyor (6), the following process steps
- Moving the longitudinal bars (3) by means of the bar conveyor device (6) so that a desired welding point of at least one of the longitudinal bars (3) is positioned with a cross bar (4) in the working area of the bar welding device (7);
- positioning at least one cross bar (4) by means of an articulated arm robot (17) of the cross bar laying device (8);
- welding the cross bar (4) to at least one of the longitudinal bars (3) by means of the bar welding device (7),
**characterized in that**:
- during welding, the at least one cross bar (4) continues to be held by means of the articulated arm robot (17),
- the longitudinal bars (3) are mainly conveyed in the conveying direction (13) and are conveyed in individual process steps against the conveying direction (13).

2. Method according to claim 1, **characterized in that** the longitudinal bars (3) are positioned on a first conveyor (9) of the bar conveyor (6) and transferred to a second, downstream conveyor (9), wherein the second conveyor (9) serves to position the longitudinal bars (3) in the bar welding device (7) and is driven independently of the first conveyor (9).

3. Method according to one of claims 1 or 2, **characterized in that** two cross bars (4) are picked up simultaneously by means of the articulated arm robot (17) of the cross bar placement device (8).

4. Method according to one of claims 1 to 3, **characterized in that** the cross bar (4) is positioned by means of the articulated arm robot (17) of the cross bar laying device (8) at an angle deviating from a right angle to the longitudinal bars (3).

## Revendications

1. Procédé de fabrication de treillis d'armature (2) à l'aide d'une installation de soudage de treillis (1) comprenant un dispositif de soudage de barres (7), un dispositif de transport de barres (6) pour des barres longitudinales (3) et un dispositif de pose de barres transversales (8), comprenant, après une première étape de positionnement de barres longitudinales (3) sur le dispositif de transport de barres (6), les étapes suivantes
- déplacement des barres longitudinales (3) à l'aide du dispositif de transport de barres (6) de manière à positionner un point de soudage souhaité d'au moins une des barres longitudinales (3) avec une barre transversale (4) dans la zone de travail du dispositif de soudage de barres (7) ;
- positionnement d'au moins une barre transversale (4) à l'aide d'un robot à bras articulé (17) du dispositif de pose de barres transversales (8) ;
- soudage de la barre transversale (4) avec au moins l'une des barres longitudinales (3) à l'aide du dispositif de soudage de barres (7),
**caractérisé en ce que** :
- pendant le soudage, la au moins une barre transversale (4) continue d'être maintenue à l'aide du robot à bras articulé (17),
- les barres longitudinales (3) sont principalement transportées dans le sens de transport (13) et sont transportées dans le sens opposé au sens de transport (13) lors de différentes étapes du processus.

2. Procédé selon la revendication 1, **caractérisé en ce que** les barres longitudinales (3) sont positionnées sur un premier moyen de transport (9) du dispositif de transport de barres (6) et sont transférées à un deuxième moyen de transport (9) en aval, le deuxième moyen de transport (9) servant à positionner les barres longitudinales (3) dans le dispositif de soudage de barres (7) et est entraîné indépendamment du premier moyen de transport (9).

3. Procédé selon l'une des revendications 1 ou 2, **caractérisé en ce que** deux barres transversales (4) sont saisies simultanément à l'aide du robot à bras articulé (17) du dispositif de pose de barres transversales (8).

4. Procédé selon l'une des revendications 1 à 3, **caractérisé en ce que** la barre transversale (4) est positionnée à l'aide du robot à bras articulé (17) du dispositif de pose de barres transversales (8) selon un angle différent de l'angle droit par rapport aux barres longitudinales (3).
